# EUROPÄISCHE PATENTSCHRIFT

(11) **EP 4 115 133 B1**
(45) Veröffentlichungstag und Bekanntmachung des Hinweises auf die Patenterteilung: **22.01.2025**
(21) Anmeldenummer: 20717080.4
(22) Anmeldetag: 02.03.2020
(51) Int. Cl.: F28G 1/16, F28G 15/04, F28G 15/06, F28G 15/02

(54) **VORRICHTUNG ZUR TEILAUTOMATISIERTEN REINIGUNG VON ROHRBÜNDELWÄRMETAUSCHERN, ROHRBÜNDELWÄRMETAUSCHERREINIGUNGSANORDNUNG UND STRAHLVERFAHREN ZUM REINIGEN EINER INNENROHRFLÄCHE EINES ROHRS EINES ROHRBÜNDELWÄRMETAUSCHERS**
APPARATUS FOR PARTIALLY AUTOMATED CLEANING OF TUBE BUNDLE HEAT EXCHANGERS, TUBE BUNDLE HEAT EXCHANGER CLEANING ASSEMBLY, AND BLASTING METHOD FOR CLEANING AN INNER TUBE SURFACE OF A TUBE OF A TUBE BUNDLE HEAT EXCHANGER
APPAREIL POUR LE NETTOYAGE PARTIELLEMENT AUTOMATISÉ D'ÉCHANGEURS DE CHALEUR À FAISCEAU DE TUBES, ENSEMBLE DE NETTOYAGE D'ÉCHANGEUR DE CHALEUR À FAISCEAU DE TUBES, ET PROCÉDÉ DE SABLAGE DESTINÉ À NETTOYER UNE SURFACE DE TUBE INTERNE D'UN TUBE D'UN ÉCHANGEUR DE CHALEUR À FAISCEAU DE TUBES

(43) Veröffentlichungstag der Anmeldung: 11.01.2023
(73) Patentinhaber: KIPP, Jens-Werner, 33659 Bielefeld (DE)
(72) Erfinder: KIPP, Jens-Werner, 33659 Bielefeld (DE)
(74) Vertreter: Wickord, Wiro
(86) Internationale Anmeldenummer: PCT/DE2020/100142
(87) Internationale Veröffentlichungsnummer: WO 2021/175350

(56) Entgegenhaltungen:
- EP-A2- 1 256 761
- WO-A1-99/29470
- DE-A1- 102015 218 114
- DE-U1- 20 201 322
- US-A1- 2017 321 975
- US-A1- 2018 292 151

## Beschreibung

Die Erfindung betrifft eine Vorrichtung zur teilautomatisierten Reinigung von Rohrbündelwärmetauschern mit einer Vielzahl von Rohren. Ferner umfasst die Erfindung eine Rohrbündelwärmetauscherreinigungsanordnung sowie ein Strahlverfahren zum Reinigen einer Innenrohrfläche eines Rohrs eines Rohrbündelwärmetauschers.

Im Stand der Technik sind verschiedene Verfahren zur Innenrohrreinigung von Rohren und speziell auch von Rohren von Rohrbündelwärmetauschern bekannt. Rohre von Rohrbündelwärmetauschern weisen zumeist einen Innendurchmesser im Bereich von 6 mm bis 60 mm auf und können aus unterschiedlichen Werkstoffen bestehen wie zum Beispiel Stahl, Edelstahl, Kupfer, Bronze, Titan oder Graphit. Für die Innenrohrreinigung wird zumeist Wasserhochdruck mit einem Druck von 2.800 bar oder mehr eingesetzt. Der Druck muss dabei auf die Standfestigkeit der Rohre abgestimmt werden. Eine Hochdruckstrahldüse wird üblicherweise mittels Lanzen oder Schläuchen durch das Rohr geführt. Bei kleinen Innenrohrdurchmessern kann es dabei zu großen Druckverlusten kommen, die die Reinigungswirkung begrenzen.

Aus der DE 10 2015 218 114 A1 ist ein Verfahren zum Reinigen von Rohrbündeln mit einer Reinigungslanze bekannt. Die Reinigungslanze ist an einer Reinigungsvorrichtung mit einer XY-Verschiebeeinrichtung gehalten. Sie wird in die zu reinigenden Rohre des Rohrbündels eingeschoben.

Aus der EP 1 256 761 A2 sind ein Verfahren und eine Vorrichtung zur Online-Kesselreinigung von Abfallverbrennungsanlagen bekannt, die einen vertikal von oben hängenden, hitzebeständigen flexiblen Schlauch nutzen.

Aus der DE 202 01 322 U1 ist eine Strahlvorrichtung zur Reinigung von Außenrohrflächen in Rohrbündeln bekannt, die bevorzugt zwei oder mehr insbesondere gegenläufig angeordneten Düsen sowie eine Umlenkeinrichtung zur Umlenkung eines Strahlmittels in Richtung der Rohraußenflächen nutzt.

Aus der US 2017/0321975 A1 ist eine Reinigungsvorrichtung für Wärmetauscher bekannt, die einen Ultrahochdruckschlauch verwendet, der in den Wärmetauscher eingeführt wird und insbesondere zur Entfernung von Sedimentablagerungen dient.

Aus der EP 1 035 947 B1 beziehungsweise der WO 1999/029470 A1 ist bekannt, Trockeneis als Strahlmittel für die Reinigung von Innenrohrflächen mittels eines gasförmigen Strahlmediums über einen gebremst durch das Rohr geführten Umlenkkörper einzusetzen. Zudem soll die Wirkung des Trockeneises durch einen Zusatz anderer Strahlmittel verstärkt werden können. Die Kältewirkung des Trockeneises reicht zum Ablösen beziehungsweise Reinigung von Rückständen jedoch nicht aus, wenn diese Rückstände auf diese Kälteeinwirkung nicht reagieren. Für den zusätzlichen Einsatz von abrasiven Strahlmitteln sind jedoch außerordentlich widerstandsfähige Haltekabel für das Abbremsen des durch das Rohr geführten Umlenkkörpers unter die Geschwindigkeit des Strahlmediums erforderlich. Die durch das Trockeneis bedingte Kälte führt jedoch zu einer Versprödung des Haltekabels und führt damit zu Brüchigkeit und zu schnellem Verschleiß. Es hat sich zudem gezeigt, dass die Trockeneisreinigung bei zusätzlicher Verwendung von festen Strahlmitteln die Reinigungsqualität nicht oder nur sehr gering verbessert.

Aus der nachveröffentlichten deutschen Patentanmeldung 10 2018 130 100.6 ist eine stationäre Anordnung zur Innenrohrreinigung eines Rohrs bekannt, bei dem ein über ein Haltekabel gehaltener Umlenkkörper in das Rohr eingeführt wird und über einen Strahladapter ein gasförmiges Strahlmedium mit einem hinzugegebenen Strahlmittel durch das Rohr geführt wird.

Aufgabe der vorliegenden Erfindung ist es, eine Vorrichtung zur Innenrohrreinigung einer Vielzahl von Rohren eines Rohrbündelwärmetauschers sowie eine Rohrbündelwärmetauscherreinigungsanordnung und ein Strahlverfahren anzugeben.

Zur Lösung der Aufgabe weist die Erfindung die Merkmale des Patentanspruchs 1 auf. Demzufolge umfasst die Vorrichtung zur teilautomatisierten Reinigung von Rohren eines Rohrbündelwärmetauschers wenigstens eine in eine Querrichtung längserstreckte Führungsschiene, wenigstens einen entlang der Führungsschiene in die Querrichtung verfahrbaren Schlitten sowie eine Strahleinrichtung und eine Befestigungseinrichtung zum Festlegen der Führungsschiene an dem Rohrbündelwärmetauscher. Die Strahleinrichtung sieht einen Anschluss für ein gasförmiges und/oder flüssiges Strahlmedium und ein Strahlmittel, einen zur stirnseitigen Anlage an ein Rohr des Rohrbündelwärmetauschers ausgebildeten Strahladapter, ein steuerbares Anpressmodul, welches dem Strahladapter so zugeordnet ist, dass der Strahladapter gegen das Rohr andrückbar ist, einen in das Rohr einsetzbaren Umlenkkörper für das Strahlmittel und das Strahlmedium, ein widerstandsfähiges Haltekabel, welches den Umlenkkörper hält und auch für den Einsatz von abrasiven Strahlmedien geeignet ist, und ein Zuführmodul für das Haltekabel vor. Jedenfalls der Strahladapter und/oder der Umlenkkörper der Strahleinrichtung sind mit dem Schlitten in die Querrichtung verfahrbar.

Der besondere Vorteil der Erfindung besteht darin, dass durch das Vorsehen der Führungsschiene mit dem Schlitten und der an dem Schlitten festgelegten Strahleinrichtung ebendiese einfach, schnell und exakt positioniert werden kann. Hierdurch gelingt es, eine große Vielzahl von Rohren des Rohrbündelwärmetauschers automatisiert innerhalb kurzer Frist zu reinigen und/oder zu polieren. Darüber hinaus erlaubt es die Befestigungseinrichtung, die Vorrichtung relativ zu dem Rohrbündelwärmetauscher so festzulegen, dass eine exakte Lagezuordnung gewährleistet ist.

Nach einer bevorzugten Ausführungsform der Erfindung sieht die Befestigungseinrichtung wenigstens ein Spannmodul mit verstellbaren Spannbacken zum Festklemmen der Führungsschiene an dem Rohrbündelwärmetauscher vor. Beispielsweise wird die Führungsschiene relativ zum Rohrbündelwärmetauscher festgelegt, indem die Spannbacken gegen eine Innenrohrfläche eines der Befestigung der Vorrichtung dienenden Rohrs des Rohrbündelwärmetauschers verspannt werden. Vorteilhaft kann durch das Verklemmen an der Innenrohrfläche die exakte Lagezuordnung der Vorrichtung zum Rohrbündelwärmetauscher in besonders einfacher Weise erreicht werden mit der Folge, dass der Aufwand zum Positionieren der Vorrichtung relativ zu dem zu reinigenden Rohr gering und der Reinigungsfortschritt groß ist.

Nach einer Weiterbildung der Erfindung sieht das Anpressmodul eine Antriebseinheit und insbesondere einen Spindelantrieb beziehungsweise einen pneumatisch betätigbaren Zylinder zum Andrücken des Strahladapters an das Rohr vor. Vorteilhaft kann durch das Vorsehen der Antriebseinheit der Andrückvorgang automatisiert und demzufolge schnell erfolgen. Eine manuelle Betätigung ist nicht erforderlich. Darüber hinaus kann der Anpressdruck bedarfsgerecht gewählt beziehungsweise eingestellt und überwacht werden.

Nach einer Weiterbildung der Erfindung sieht das Zuführmodul eine Bevorratungsrolle für das Haltekabel vor. Beispielsweise kann der Bevorratungsrolle ein Antrieb zugeordnet sein zum Zuführen des Haltekabels und demzufolge zur Veränderung der Position des Umlenkkörpers in dem Rohr.

Nach einer Weiterbildung der Erfindung kann das Zuführmodul eine Rollenführung zum Zuführen und/oder kraftschlüssigen Klemmen des Haltekabels vorsehen. Beispielsweise kann eine Rolle der Rollenführung angetrieben sein zum Zustellen des Haltekabels und zur Bestimmung beziehungsweise Einstellung der Position des Umlenkkörpers in dem zu reinigenden Rohr.

Zur Lösung der Aufgabe weist die Erfindung die Merkmale des Patentanspruchs 6 auf. Demzufolge umfasst eine Rohrbündelwärmetauscherreinigungsanordnung eine erfindungsgemäße Vorrichtung und einen Rohrbündelwärmetauscher mit einer Mehrzahl vor horizontal und vertikal benachbarten Rohren. Die Führungsschiene der Vorrichtung ist horizontal und/oder vertikal erstreckt und jedenfalls einzelne Elemente der Befestigungseinrichtung ragen zumindest abschnittsweise in wenigstens ein der Befestigung der Vorrichtung dienendes Rohr des Rohrbündelwärmetauschers hinein. Auf diese Weise wird die Vorrichtung an dem Rohrbündelwärmetauscher befestigt und zugleich relativ zu diesem ausgerichtet.

Der besondere Vorteil der Erfindung besteht darin, dass die Rohre eines Rohrbündelwärmetauschers mittels der erfindungsgemäßen Vorrichtung schnell und zuverlässig gereinigt werden können. Die Vorrichtung und der Rohrbündelwärmetauscher sind zueinander ausgerichtet mit der Folge, dass horizontal und/oder vertikal benachbarte Rohre des Rohrbündelwärmetauschers sequenziell gereinigt werden können, ohne dass es einer Neupositionierung oder Neufestlegung der erfindungsgemäßen Vorrichtung bedarf.

Nach einer bevorzugten Ausführungsform der Erfindung sieht die Befestigungseinrichtung wenigstens ein Spannmodul mit einstellbaren Spannbacken vor, wobei die Spannbacken gegen eine Innenrohrfläche des der Befestigung der Vorrichtung dienenden Rohrs verspannt sind. Beispielsweise sind die Rohre des Rohrbündelwärmetauschers längserstreckt in eine Längsrichtung und orthogonal orientiert zu der Querrichtung der Führungsschiene der erfindungsgemäßen Vorrichtung.

Nach einer Weiterbildung der Erfindung sieht die Rohrbündelwärmetauscherreinigungsanordnung eine Halteeinrichtung vor zur höhenvariablen Aufhängung der Vorrichtung relativ zum Rohrbündelwärmetauscher. Insbesondere kann die Halteeinrichtung einen Balancer aufweisen. Durch das Vorsehen der Halteeinrichtung mit dem Balancer ist es möglich, die horizontale beziehungsweise vertikale Position der Vorrichtung in einfacher Weise mit geringem Kraftaufwand zu verändern. Die Vorrichtung kann insofern einfach vertikal verschoben und zur Reinigung einer weiteren Rohrreihe neu positioniert werden.

Zur Lösung der Aufgabe weist die Erfindung die Merkmale des Patentanspruchs 10 auf. Demzufolge wird nach dem erfindungsgemäßen Strahlverfahren zum Reinigen und/oder Polieren einer Innenrohrfläche eines Rohrs eines Rohrbündelwärmetauschers umströmt ein gasförmiges und/oder flüssiges Strahlmedium, dem ein Strahlmittel beigemischt ist, einen in dem zu reinigenden Rohr eingeführten Umlenkkörpers, wobei der Umlenkkörper in Bezug auf seine Querschnittsform einem inneren Rohrquerschnitt angepasst ist, jedoch kleiner als der innere Rohrquerschnitt dimensioniert ist und ein Mindestringspalt von 0,75 mm zu der Innenrohrfläche gebildet ist, durch den das Strahlmedium mit dem Strahlmittel während der Reinigung strömt. Der Umlenkkörper wird mittels eines Haltekabels, welches über einen stirnseitig an das zu reinigende Rohr angedrückten und der Zuführung des mit dem Strahlmittel versetzten Strahlmediums dienenden Strahladapter zugeführt wird, mit einer definierten Geschwindigkeit durch das zu reinigende Rohr geführt. Eine Mindestgeschwindigkeit des Strahlmediums 12 m/s beträgt. Eine Geschwindigkeit des Umlenkkörpers beträgt je nach Erfordernis zwischen 1 m/min und 18 m/min. Der Strahladapter und der Umlenkkörper werden an einem Schlitten gehalten und der Schlitten wird entlang einer in eine Querrichtung längserstreckten Führungsschiene, an der er gehalten ist, verschiebbar geführt.

Der besondere Vorteil der Erfindung besteht darin, dass mittels des erfindungsgemäßen Strahlverfahrens eine große Vielzahl von Rohren eines Rohrbündelwärmetauschers innerhalb kurzer Zeit gereinigt werden kann. Der Strahladapter und der Umlenkkörper, die Teil einer Strahleinrichtung sind, werden mithilfe des an der Führungsschiene geführten Schlittens sequenziell zu den zu reinigenden Rohren geführt und relativ zu dem jeweils zu reinigendem Rohr positioniert.

Nach einer bevorzugten Ausführungsform der Erfindung wird das Haltekabel über einen steuerbaren Antrieb zugeführt. Vorteilhaft kann hierdurch die Geschwindigkeit, mit der der Umlenkkörper durch das zu reinigende Rohr geführt wird, eingestellt beziehungsweise variabel und bedarfsgerecht gewählt werden.

Nach einer Weiterbildung der Erfindung wird der Strahladapter mittels einer Antriebseinheit stirnseitig gegen das zu reinigende Rohr gedrückt. Die Antriebseinheit sieht beispielsweise einen Spindelantrieb beziehungsweise einen pneumatisch betätigbaren Zylinder vor. Vorteilhaft kann durch das Vorsehen der Antriebseinheit das Anpressen des Strahladapters automatisiert erfolgen.

Nach einer Weiterbildung der Erfindung wird zur Reinigung einer Vielzahl von Rohren des Rohrbündelwärmetauschers der Schlitten mit dem Strahladapter und dem Umlenkkörper zunächst horizontal entlang einer Mehrzahl von seitlich benachbarten Rohren einer ersten Rohrreihe verfahren und dann die vertikale Position der Führungsschiene mit dem daran gehaltenen Schlitten neu eingestellt zur Reinigung horizontal benachbarter Rohre einer zweiten Rohrreihe, welche oberhalb und/oder unterhalb der zu reinigenden ersten Rohrreihe vorgesehen ist. Zur horizontalen Verstellung kann beispielsweise eine Halteeinrichtung mit einem Balancer vorgesehen sein.

Nach einer Weiterbildung der Erfindung werden als Strahlmittel harte Partikel mit einer runden beziehungsweise scharfkantigen Oberfläche eingesetzt. Alternativ kann vorgesehen sein, Weichstrahlmittel aus Kunststoff oder wasserlöslichen Stoffen oder Flüssigkeiten wie Wasser mit und ohne Zusatzstoffe, Fettlösern wie Paraffin und sonstigen löslichen Flüssigkeiten zu verwenden. Beispielsweise kann zur Reinigung von Rohren aus Kunststoff, Graphit oder Glasfaser Trockenschnee oder Trockeneis als Strahlmittel verwendet werden.

Nach einer Weiterbildung der Erfindung kann zur Einstellung der Reinigungsbeziehungsweise Polierwirkung auf eine Innenrohrfläche des zu reinigenden Rohrs der Druck des Strahlmediums und/oder die Beschaffenheit des Strahlmittels eingestellt und/oder geändert und/oder bedarfsgerecht gewählt und/oder geregelt werden.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Erfindungsgemäß beschriebene Merkmale und Details der Vorrichtung und/oder der Rohrbündelwärmetauscherreinigungsanordnung gelten selbstverständlich auch im Zusammenhang mit dem erfindungsgemäßen Strahlverfahren und umgekehrt. So kann auf die Offenbarung zu den einzelnen Erfindungsaspekten stets wechselseitig Bezug genommen werden. Die Zeichnungen dienen lediglich beispielhaft der Klarstellung der Erfindung und haben keinen einschränkenden Charakter.

Es zeigt:
- Fig. 1: eine Prinzipdarstellung einer Rohrbündelwärmetauscherreinigungsanordnung mit einer Vorrichtung zum teilautomatisierten Reinigen von Innenrohrflächen eines Rohrs eines Rohrbündelwärmetauschers.

Eine Rohrbündelwärmetauscherreinigungsanordnung umfasst als wesentliche Komponenten einen Rohrbündelwärmetauscher 1 mit einer Mehrzahl von Rohren 2, welche zueinander benachbart und in einer Längsrichtung 3 erstreckt sind, eine Vorrichtung 5 zum Reinigen der Rohre 2 des Rohrbündelwärmetauschers 1 sowie eine nicht dargestellte Halteeinrichtung, welche der höhenvariablen Aufhängung der Vorrichtung 5 relativ zu dem Rohrbündelwärmetauscher 1 dient.

Der Rohrbündelwärmetauscher 1 sieht eine Vielzahl von Rohren 2 vor, die in Rohrreihen benachbart zueinander sowie über- und untereinander angeordnet sind. Die Vorrichtung 5 dient der teilautomatisierten Reinigung einer Innenrohrfläche 4 der Rohre 2.

Die Vorrichtung 5 sieht eine in eine Querrichtung 7 längserstreckte Führungsschiene 6 sowie eine Befestigungseinrichtung mit zwei an der Führungsschiene 6 gehaltenen Spannmodulen 9 vor. Im vorliegenden Beispiel ist die Führungsschiene 6 horizontal erstreckt. Die Spannmodule 9 ragen abschnittsweise in zwei der Befestigung der Vorrichtung 5 an dem Rohrbündelwärmetauscher 1 dienenden Rohren 2.2 des Rohrbündelwärmetauschers 1. Um die Vorrichtung 5 an dem Rohrbündelwärmetauscher 1 festzulegen und die Vorrichtung 5 relativ zu dem Rohrbündelwärmetauscher 1 zu positionieren, sehen die Spannmodule 9 der Befestigungseinrichtung Spannbacken 10 vor. Die Spannbacken 10 sind verstellbar und im montierten Zustand gegen die Innenrohrflächen 4 der zwei der Befestigung der Vorrichtung 5 dienenden Rohre 2.2 des Rohrbündelwärmetauschers 1 verspannt.

Die Vorrichtung 5 sieht weiter einen Schlitten 8 vor, der in die Querrichtung 7 entlang der Führungsschiene 6 verschiebbar und an ebendieser gehalten ist. An dem Schlitten 8 der Vorrichtung 5 ist eine Strahleinrichtung vorgesehen. Die Strahleinrichtung umfasst einen stirnseitig an ein zu reinigendes Rohr 2.1 des Rohrbündelwärmetauschers 1 andrückbaren Strahladapter 11, einen in dem zu reinigenden Rohr 2.1 vorgesehenen Umlenkkörper 14 und ein Haltekabel 15. An dem Haltekabel 15 ist der Umlenkkörper 14 vorgesehen. Das Haltekabel 15 wird über den Strahladapter 11 in das zu reinigende Rohr 2.1 geführt. Zum Zuführen des Haltekabels 15 dient ein Zuführmodul, welches eine Rollenführung 16 mit einer angetriebenen Rolle 17, einer Anpressrolle 18 sowie einen der angetriebenen Rolle 17 zugeordneten Rollenantrieb 19 vorsieht. Der Anpressrolle 18 der Rollenführung 16 ist ein Zylinder 20 mit einer Kolbenstange 21 zugeordnet. Das Haltekabel 15 ist zwischen der Anpressrolle 18 und der angetriebenen Rolle 17 kraftschlüssig gehalten. Über den Rollenantrieb 19 der Rollenführung 16 kann die angetriebene Rolle 17 in Rotation versetzt werden, sodass das Haltekabel 15 in eine Haltekabellängsrichtung zwischen den Rollen 17, 18 verschoben wird.

Zum Andrücken des Strahladapters 11 an das zu reinigende Rohr 2.1 sieht die Strahleinrichtung ein Anpressmodul mit einem Zylinder 12 und mit einer Kolbenstange 13 vor.

Ebenfalls sind an dem Schlitten 8 zwei Aufnahmen 22 vorgesehen. Über die Aufnahmen 22 ist die Vorrichtung 5 mit der nicht dargestellten Halteeinrichtung verbunden. Die Halteeinrichtung kann beispielsweise einen Balancer vorsehen. Durch das Vorsehen des Balancers kann die Vorrichtung 5 in einfacher Weise vertikal, das heißt senkrecht zu der Längsrichtung 3 der Rohre 2 des Rohrbündelwärmetauschers 1 und senkrecht zu der Querrichtung 7 der Führungsschiene 6 verschoben werden.

Zur sequenziellen, teilautomatisierten Reinigung der Rohre 2 des Rohrbündelwärmetauschers 1 wird zunächst die Vorrichtung 5 mittels der die Spannmodule 9 aufweisenden Befestigungseinrichtung an dem Rohrbündelwärmetauscher 1 befestigt. Indem die Spannmodule 9 abschnittsweise mit den Spannbacken 10 in die der Befestigung der Vorrichtung 5 dienenden Rohre 2.2 des Rohrbündelwärmetauschers 1 eingesetzt werden, ist neben der Befestigung der Vorrichtung 5 an dem Rohrbündelwärmetauscher 1 zugleich eine exakte Positionierung der Vorrichtung 5 relativ zu dem Rohrbündelwärmetauscher 1 gegeben.

Dann wird der Schlitten 8 so vor dem zu reinigenden Rohr 2.1 des Rohrbündelwärmetauschers 1 positioniert, dass der Umlenkkörper 14 in das zu reinigende Rohr 2.1 eingesetzt und der Strahladapter 11 mittels des Anpressmoduls stirnseitig gegen das zu reinigende Rohr 2.1 angedrückt werden kann. Anschließend wird beispielsweise über nicht dargestellte Schläuche ein gasförmiges oder flüssiges Strahlmedium, beispielsweise Druckluft, und ein Strahlmittel, beispielsweise ein Kunststoffgranulat, zugeführt und über nicht dargestellte Anschlüsse der Vorrichtung 5 und den Strahladapter 11 so in das zu reinigende Rohr 2.1 geführt, dass das mit dem Strahlmittel versetzte Strahlmedium den Umlenkkörper 14 umströmt und dabei durch einen zwischen dem Umlenkkörper 14 und der Innenrohrfläche 4 des zu reinigenden Rohrs 2.1 gebildeten Ringspalt 23 strömt. Der Umlenkkörper 14 ist in Bezug auf seine Querschnittsform einem inneren Rohrquerschnitt angepasst.

Zur Reinigung der Innenrohrfläche 4 des Rohrs 2.1 wird der Umlenkkörper 14 in die Rohrlängsrichtung 3 durch das Rohr 2.1 geführt. Er wird dabei von dem Haltekabel 15 gegen den Druck des mit dem Strahlmittel versetzten Strahlmediums gehalten und mit einer Geschwindigkeit, die je nach Beschaffenheit des Rohrs 2.1 im Bereich von 1 m/min bis 18 m/min liegt, vor und/oder zurück bewegt. Die Einstellung der Reinigungswirkung kann dabei über den Druck des Strahlmediums und die Beschaffenheit beziehungsweise Menge des Strahlmittels eingestellt beziehungsweise geregelt wird.

Nach dem Reinigen des zu reinigenden Rohrs 2.1 wird die Zufuhr des mit dem Strahlmittel versetzten Strahlmediums beendet. Der Strahladapter 11 wird von dem zu reinigenden Rohr 2.1 entfernt. Ebenfalls wird der Umlenkkörper 14 aus dem zu reinigenden Rohr 2.1 entnommen. Der Schlitten 8 wird mit dem Strahladapter 11 in die Querrichtung 7 der Vorrichtung 5 horizontal verfahren und vor dem nächsten Rohr 2 positioniert.

Nachdem alle Rohre 2 einer ersten Rohrreihe gereinigt sind, kann die Vorrichtung 5 von dem Rohrbündelwärmetauscher 1 entfernt werden. Hierzu werden die Spannbacken 10 gelöst und aus dem der Befestigung der Vorrichtung 5 dienenden Rohr 2.2 entnommen. Anschließend wird die Vorrichtung 5 vertikal bis zu einer zweiten Rohrreihe verschoben. An der zweiten Rohrreihe wird die Vorrichtung 5 über die Spannbacken 10 der Spannmodule 9 neu festgelegt und der Reinigungsvorgang wiederholt.

Gleiche Bauteile und Bauteilfunktionen sind durch gleiche Bezugszeichen gekennzeichnet.

### Bezugszeichenliste

- 1: Rohrbündelwärmetauscher
- 2: Rohr
- 2.1: zu reinigendes Rohr
- 2.2: der Befestigung der Vorrichtung dienendes Rohr
- 3: Längsrichtung
- 4: Innenrohrfläche
- 5: Vorrichtung
- 6: Führungsschiene
- 7: Querrichtung
- 8: Schlitten
- 9: Spannmodul
- 10: Spannbacken
- 11: Strahladapter
- 12: Zylinder
- 13: Kolbenstange
- 14: Umlenkkörper
- 15: Haltekabel
- 16: Rollenführung
- 17: angetriebene Rolle
- 18: Anpressrolle
- 19: Rollenantrieb
- 20: Zylinder
- 21: Kolbenstange
- 22: Aufnahme
- 23: Ringspalt

## Patentansprüche

1. Vorrichtung (5) zur teilautomatisierten Reinigung von Rohrbündelwärmetauschern (1) mit einer Vielzahl von Rohren (2, 2.1, 2.2) umfassend eine Strahleinrichtung mit einem Anschluss für ein gasförmiges und/oder flüssiges Strahlmedium und ein Strahlmittel, mit einem zur stirnseitigen Anlage an ein zu reinigendes Rohr (2.1) des Rohrbündelwärmetauschers (1) ausgebildeten Strahladapter (11), mit einem in das zu reinigende Rohr (2.1.) einsetzbaren Umlenkkörper (14) für das Strahlmittel und/oder das Strahlmedium, mit einem widerstandsfähigen Haltekabel (15), welches den Umlenkkörper (14) hält und auch für den Einsatz von abrasiven Strahlmitteln geeignet ist, und mit einem Zuführmodul für das Haltekabel (15), **dadurch gekennzeichnet, dass**
- die Vorrichtung weiter eine in eine Querrichtung (7) längserstreckte Führungsschiene (6) und einen entlang der Führungsschiene (6) in die Querrichtung (7) verfahrbaren Schlitten (8) umfasst,
- die Strahleinrichtung mit einem steuerbaren Anpressmodul ausgerüstet ist, welches dem Strahladapter (11) so zugeordnet ist, dass der Strahladapter (11) mittels des Anpressmoduls gegen das zu reinigende Rohr (2.1) andrückbar ist, wobei jedenfalls der Strahladapter (11) und/oder der Umlenkkörper (14) der Strahleinrichtung mit dem Schlitten (8) in die Querrichtung (7) verfahrbar sind,
- die Vorrichtung eine Befestigungseinrichtung zum Festlegen der Führungsschiene (6) an dem Rohrbündelwärmetauscher (1) umfasst.

2. Vorrichtung (5) nach Anspruch 1, **dadurch gekennzeichnet, dass** die Befestigungseinrichtung wenigstens ein Spannmodul (9) mit verstellbaren Spannbacken (10) zum Festklemmen der Führungsschiene (6) an dem Rohrbündelwärmetauscher (1) vorsieht.

3. Vorrichtung (5) nach Anspruch 1 oder 2, **dadurch gekennzeichnet, dass** das Anpressmodul eine steuerbare Antriebseinheit und insbesondere einen Spindelantrieb und/oder einen pneumatisch betätigbaren Zylinder (12) zum Andrücken des Strahladapters (11) an das zu reinigende Rohr (2.1) vorsieht.

4. Vorrichtung (5) nach einem der Ansprüche 1 bis 3, **dadurch gekennzeichnet, dass** das Zuführmodul eine Bevorratungsrolle für das Haltekabel (15) und/oder eine Rollenführung (16) zum Führen und/oder kraftschlüssigen Klemmen des Haltekabels (15) vorsieht und/oder dass die Bevorratungsrolle und/oder mindestens eine Rolle (17) der Rollenführung (16) angetrieben ist.

5. Vorrichtung (5) nach Anspruch 4, **dadurch gekennzeichnet, dass** das Haltekabel (15) über den Strahladapter (11) zu dem Umlenkkörper (14) geführt ist.

6. Rohrbündelwärmetauscherreinigungsanordnung mit einer Vorrichtung (5) nach einem der Ansprüche 1 bis 5 und mit einem Rohrbündelwärmetauscher (1) , wobei der Rohrbündelwärmetauscher (1) eine Mehrzahl von horizontal und vertikal benachbarten Rohren (2, 2.1, 2.2) aufweist, wobei die Führungsschiene (6) der Vorrichtung (5) horizontal und/oder vertikal erstreckt vorgesehen ist und jedenfalls einzelne Elemente der Befestigungseinrichtung abschnittsweise in wenigstens ein der Befestigung der Vorrichtung (5) dienendes Rohr (2.2) des Rohrbündelwärmetauschers (1) hineinragen und an dem der Befestigung der Vorrichtung (5) dienenden Rohr (2.2) des Rohrbündelwärmetauschers (1) angelegt sind derart, dass die Vorrichtung (5) am Rohrbündelwärmetauscher (1) festgelegt und/oder relativ zu den Rohren (2, 2.1, 2.2) des Rohrbündelwärmetauschers (1) ausgerichtet ist.

7. Rohrbündelwärmetauscherreinigungsanordnung nach Anspruch 6, **dadurch gekennzeichnet, dass** die Befestigungseinrichtung wenigstens ein Spannmodul (9) mit verstellbaren Spannbacken (10) aufweist und dass die Spannbacken (10) gegen eine Innenrohrfläche (4) des der Befestigung der Vorrichtung (5) dienenden Rohrs (2.2) verspannt sind.

8. Rohrbündelwärmetauscherreinigungsanordnung nach Anspruch 6 oder 7, **dadurch gekennzeichnet, dass** die Rohre (2, 2.1, 2.2) des Rohrbündelwärmetauschers (1) längserstreckt sind und eine Längsrichtung (3) der Rohre (2, 2.1, 2.2) orthogonal zu der Querrichtung (7) der Führungsschiene (6) der Vorrichtung (5) vorgesehen ist.

9. Rohrbündelwärmetauscherreinigungsanordnung nach einem der Ansprüche 6 bis 8, **dadurch gekennzeichnet, dass** eine Halteeinrichtung mit einem Balancer vorgesehen und der Vorrichtung (5) zugeordnet ist zur höhenvariablen Aufhängung der Vorrichtung (5) relativ zum Rohrbündelwärmetauscher (1).

10. Strahlverfahren zum Reinigen einer Innenrohrfläche (4) eines Rohrs (2.1) eines Rohrbündelwärmetauschers (1) mittels einer Vorrichtung nach einem der Ansprüche 1 bis 5, wobei ein gasförmiges und/oder flüssiges Strahlmedium, dem ein Strahlmittel beigemischt ist, einen in dem zu reinigenden Rohr (2.1) eingeführten Umlenkkörpers (14) umströmt, wobei der Umlenkkörper (14) in Bezug auf seine Querschnittsform einem inneren Rohrquerschnitt angepasst ist, jedoch kleiner als der innere Rohrquerschnitt dimensioniert ist und ein Ringspalt von mindestens 0,75 mm zu der Innenrohrfläche (4) gebildet ist, durch den das Strahlmedium mit dem Strahlmittel während der Reinigung strömt, wobei der Umlenkkörper (14) mittels eines Haltekabels (15), welches über einen stirnseitig an das zu reinigende Rohr (2.1) angedrückten und der Zuführung des mit dem Strahlmittel versetzten Strahlmediums dienenden Strahladapter (11) zugeführt wird, mit einer definierten Geschwindigkeit durch das zu reinigende Rohr (2.1) geführt wird, wobei eine Mindestgeschwindigkeit des Strahlmediums 12 m/s beträgt und die Geschwindigkeit des Umlenkkörpers (14) je nach Erfordernis zwischen 1 m/min und 18 m/min beträgt.

11. Strahlverfahren nach Anspruch 10, **dadurch gekennzeichnet, dass** das Haltekabel (15) über eine angetriebene Rolle (17) zugeführt wird und/oder dass der Strahladapter (11) mittels einer Antriebseinheit stirnseitig gegen das zu reinigende Rohr (2.1) angedrückt wird.

12. Strahlverfahren nach Anspruch 10 oder 11, **dadurch gekennzeichnet, dass** zum sequentiellen Reinigung einer Vielzahl von Rohren (2, 2.1, 2.2) des Rohrbündelwärmetauschers (1) der Schlitten (8) mit dem Strahladapter (11) und dem Umlenkkörper (14) zunächst horizontal entlang einer Mehrzahl von seitlich benachbarten Rohren (2, 2.1, 2.2) einer ersten Rohrreihe verfahren wird und dass dann eine vertikale Position der Führungsschiene (6) mit dem daran gehaltenen Schlitten (8) neu eingestellt wird zur Reinigung von Rohren (2, 2.1, 2.2) einer zweiten Rohrreihe, die oberhalb und/oder unterhalb der zuvor gereinigten ersten Rohrreihe angeordnet ist.

13. Strahlverfahren nach einem der Ansprüche 10 bis 12, **dadurch gekennzeichnet, dass** als Strahlmittel harte Partikel mit runden und/oder scharfkantigen Oberflächen und/oder ein Weichstrahlmittel aus Kunststoff oder wasserlöslichen Stoffen oder aus Flüssigkeiten wie Wasser mit und ohne Zusatzmittel, Fettlösern wie Paraffin oder sonstige lösliche Flüssigkeiten verwendet werden und dass bevorzugt zur Reinigung von Rohren (2, 2.1, 2.2) aus Kunststoff, Graphit oder Glasfaser Trockenschnee oder Trockeneis als Strahlmittel verwendet wird.

14. Strahlverfahren nach einem der Ansprüche 10 bis 13, **dadurch gekennzeichnet, dass** zur Einstellung der Reinigungswirkung auf die Innenrohrfläche (4) des zu reinigenden Rohrs (2.1) der Druck des Strahlmediums und/oder die Beschaffenheit des Strahlmittels eingestellt und/oder geändert und/oder geregelt wird.

## Claims

1. Apparatus (5) for partially automated cleaning of tube bundle heat exchangers (1) having a plurality of tubes (2, 2.1, 2.2) comprising a blasting device having a connection for a gaseous and/or liquid blasting medium and a blasting agent, having a blasting adapter (11) designed for front contact with a tube (2.1) of the tube bundle heat exchanger (1) to be cleaned, having a deflection body (14) for the blasting agent and/or blasting medium that can be inserted into the tube (2.1) to be cleaned, having a robust retention cable (15), which retains the deflection body (14) and is also suitable for the use of abrasive blasting agents, and having a feed module for the retention cable (15), **characterised in that**
- the apparatus further has a guide rail (6) which is longitudinally extended in a transverse direction (7) and a carriage (8) that can be moved along the guide rail (6) in the transverse direction (7),
- the blasting device is fitted with a controllable pressure module, which is associated with the blasting adapter (11) in such a way that the blasting adapter (11) can be pressed against the tube (2.1) to be cleaned by means of the pressure module, wherein in any case the blasting adapter (11) and/or the deflection body (14) of the blasting device can be moved with the carriage (8) in the transverse direction (7),
- the apparatus comprises an attachment device for attaching the guide rail (6) to the tube bundle heat exchanger (1).

2. Apparatus (5) according to Claim 1, **characterised in that** the attachment device provides at least one clamping module (9) with adjustable clamping jaws (10) for clamping the guide rail (6) to the tube bundle heat exchanger (1).

3. Apparatus (5) according to Claim 1 or 2, **characterised in that** the pressure module provides a controllable drive unit and in particular a spindle drive and/or a pneumatically actuated cylinder (12) for pressing the blasting adapter (11) against the tube (2.1) to be cleaned.

4. Apparatus (5) according to one of Claims 1 to 3, **characterised in that** the feed module provides a supply reel for the retention cable (15) and/or a roller guide (16) for guiding and/or clamping the retention cable (15) in a force-locking manner and/or **in that** the supply reel and/or at least one roller (17) of the roller guide (16) is driven.

5. Apparatus (5) according to Claim 4, **characterised in that** the retention cable (15) is guided to the deflection body (14) via the blasting adapter (11).

6. Tube bundle heat exchanger cleaning assembly having an apparatus (5) according to one of Claims 1 to 5 and having a tube bundle heat exchanger (1), wherein the tube bundle heat exchanger (1) has a plurality of horizontally and vertically adjacent tubes (2, 2.1, 2.2), wherein the guide rail (6) of the apparatus (5) is provided horizontally and/or vertically extended and in any case individual elements of the attachment device protrude in sections into at least one tube (2.2) of the tube bundle heat exchanger (1) used to attach the apparatus (5) and are applied to the tube (2.2) of the tube bundle heat exchanger (1) used to attach the apparatus (5) in such a way that the apparatus (5) is attached to the tube bundle heat exchanger (1) and/or is aligned relative to the tubes (2, 2.1, 2.2) of the tube bundle heat exchanger (1).

7. Tube bundle heat exchanger cleaning assembly according to Claim 6, **characterised in that** the attachment device has at least one clamping module (9) with adjustable clamping jaws (10) and **in that** the clamping jaws (10) are clamped against an inner tube surface (4) of the tube (2.2) used to attach the apparatus (5).

8. Tube bundle heat exchanger cleaning assembly according to Claim 6 or 7, **characterised in that** the tubes (2, 2.1, 2.2) of the tube bundle heat exchanger (1) are longitudinally extended and a longitudinal direction (3) of the tubes (2, 2.1, 2.2) is provided orthogonal to the transverse direction (7) of the guide rail (6) of the apparatus (5).

9. Tube bundle heat exchanger cleaning assembly according to one of Claims 6 to 8, **characterised in that** a holding device is provided with a balancer and associated with the apparatus (5) for height-variable suspension of the apparatus (5) relative to the tube bundle heat exchanger (1).

10. Blasting method for cleaning an inner tube surface (4) of a tube (2.1) of a tube bundle heat exchanger (1) by means of an apparatus according to one of Claims 1 to 5, wherein a gaseous and/or liquid blasting medium, mixed with a blasting agent, flows around a deflection body (14) inserted into the tube (2.1) to be cleaned, wherein the deflection body (14) is adapted to an inner tube cross-section with respect to its cross-sectional shape, but is dimensioned smaller than the inner tube cross-section and an annular gap of at least 0.75 mm is formed to the inner tube surface (4), through which the blasting medium flows with the blasting agent during cleaning, wherein the deflection body (14) is guided through the tube (2.1) to be cleaned at a defined speed by means of a retention cable (15), which is fed via a blasting adapter (11) pressed against the front of the tube (2.1) to be cleaned and used to feed the blasting medium mixed with the blasting agent, wherein a minimum speed of the blasting medium is 12 m/s and the speed of the deflection body (14) is between 1 m/min and 18 m/min depending on requirements.

11. Blasting method according to Claim 10, **characterised in that** the retention cable (15) is fed via a driven roller (17) and/or **in that** the blasting adapter (11) is pressed against the front of the tube (2.1) to be cleaned by means of a drive unit.

12. Blasting method according to Claim 10 or 11, **characterised in that** for the sequential cleaning of a plurality of tubes (2, 2.1, 2.2) of the tube bundle heat exchanger (1), the carriage (8) with the blasting adapter (11) and the deflection body (14) is initially moved horizontally along a plurality of laterally adjacent tubes (2, 2.1, 2.2) of a first tube row and **in that** a vertical position of the guide rail (6) with the carriage (8) held thereon is then re-adjusted for cleaning tubes (2, 2.1, 2.2) of a second tube row, which is arranged above and/or below the previously cleaned first tube row.

13. Blasting method according to one of Claims 1 to 12, **characterised in that** hard particles with round and/or sharp surfaces and/or a soft blasting medium made of plastic or water-soluble substances or of liquids such as water with and without additives, grease solvents such as paraffin or other soluble liquids are used as blasting agent and **in that** dry snow or dry ice is preferably used as blasting agent to clean tubes (2. 2.1, 2.2) made of plastic, graphite or glass fibre.

14. Blasting method according to one of Claims 10 to 13, **characterised in that** in order to adjust the cleaning action on the inner tube surface (4) of the tube (2.1) to be cleaned, the pressure of the blasting medium and/or the nature of the blasting agent is adjusted and/or changed and/or controlled.

## Revendications

1. Dispositif (5) pour le nettoyage partiellement automatisé d'échangeurs de chaleur à faisceau tubulaire (1), ayant une pluralité de tubes (2, 2.1, 2.2), comprenant un dispositif de grenaillage avec un raccord pour un milieu de grenaillage gazeux et/ou liquide et des moyens de grenaillage, un adaptateur de grenaillage (15) configuré pour être appliqué à un côté d'extrémité sur un tube (2.1) à nettoyer de l'échangeur de chaleur à faisceau tubulaire (1), un corps déflecteur (14) pour le milieu de grenaillage et/ou le milieu de grenaillage pouvant être inséré dans le tube (2.1) à nettoyer, un câble de retenue résistant (15) qui maintient le corps déflecteur (14) et qui est également adapté pour utiliser des moyens de grenaillage abrasifs, et un module de cheminement pour le câble de retenue (15), **caractérisé en ce que**
- le dispositif comprend en outre un rail de guidage (6) qui s'étend longitudinalement dans une direction transversale (7) et un chariot (8) qui peut être déplacé le long du rail de guidage (6) dans la direction transversale (7),
- le dispositif de grenaillage est équipé d'un module de pression pouvant être commandé, qui est associé à l'adaptateur de grenaillage (11) de telle sorte que l'adaptateur de grenaillage (11) peut être pressé contre le tube (2.1) à nettoyer au moyen du module de pression, dans lequel l'adaptateur de grenaillage (11) et/ou le corps déflecteur (14) du dispositif de grenaillage peuvent respectivement être déplacés avec le chariot (8) dans la direction transversale (7),
- le dispositif comprend un dispositif de fixation pour fixer le rail de guidage (6) sur l'échangeur de chaleur à faisceau tubulaire (1).

2. Dispositif (5) selon la revendication 1, **caractérisé en ce que** le dispositif de fixation est muni d'au moins un module de serrage (9) ayant des mâchoires de serrage (10) réglables pour coincer le rail de guidage (6) sur l'échangeur de chaleur à faisceau tubulaire (1).

3. Dispositif (5) selon la revendication 1 ou 2, **caractérisé en ce que** le module de pression est muni d'une unité d'entraînement pouvant être commandée et en particulier d'un entraînement à broche et/ou d'un cylindre (12) pouvant être actionné pneumatiquement pour presser l'adaptateur de grenaillage (11) sur le tube (2.1) à nettoyer.

4. Dispositif (5) selon l'une des revendications 1 à 3, **caractérisé en ce que** le module de cheminement est muni d'un galet de réserve pour le câble de retenue (15) et/ou d'un guide à galets (16) pour guider et/ou serrer le câble de retenue (15) par la force et/ou **en ce que** le galet de réserve et/ou au moins un galet (17) du guide à galets (16) est entraîné.

5. Dispositif (5) selon la revendication 4, **caractérisé en ce que** le câble de retenue (15) est guidé par l'intermédiaire de l'adaptateur de grenaillage (11) vers le corps déflecteur (14).

6. Ensemble de nettoyage pour échangeur de chaleur à faisceau tubulaire ayant un dispositif (5) selon l'une des revendications 1 à 5 et un échangeur de chaleur à faisceau tubulaire (1), dans lequel l'échangeur de chaleur à faisceau tubulaire (1) comporte une pluralité de tubes (2, 2.1, 2.2) horizontalement et verticalement adjacents, dans lequel le rail de guidage (6) du dispositif (5) est destiné à s'étendre horizontalement et/ou verticalement et des éléments individuels du dispositif de fixation font respectivement saillie dans certaines zones dans au moins un tube (2.2) de l'échangeur de chaleur à faisceau tubulaire (1) servant à fixer le dispositif (5) et sont appliqués sur le tube (2.2) de l'échangeur de chaleur à faisceau tubulaire (1) servant à fixer le dispositif (5) de telle sorte que le dispositif (5) est fixé sur l'échangeur de chaleur à faisceau tubulaire (1) et/ou est orienté par rapport aux tubes (2, 2.1, 2.2) de l'échangeur de chaleur à faisceau tubulaire (1).

7. Ensemble de nettoyage pour échangeur de chaleur à faisceau tubulaire selon la revendication 6, **caractérisé en ce que** le dispositif de fixation comporte au moins un module de serrage (9) avec des mâchoires de serrage réglables (10) et **en ce que** les mâchoires de serrage (10) sont serrées contre une surface de tube intérieure (4) du tube (2.2) servant à fixer le dispositif (5).

8. Ensemble de nettoyage pour échangeur de chaleur à faisceau tubulaire selon la revendication 6 ou 7, **caractérisé en ce que** les tubes (2, 2.1, 2.2) de l'échangeur de chaleur à faisceau tubulaire (1) s'étendent longitudinalement et une direction longitudinale (3) des tubes (2, 2.1, 2.2) est prévue orthogonalement à la direction transversale (7) du rail de guidage (6) du dispositif (5).

9. Ensemble de nettoyage pour échangeur de chaleur à faisceau tubulaire selon l'une des revendications 6 à 8, **caractérisé en ce qu'**un dispositif de retenue est muni d'un élément d'équilibrage et est associé au dispositif (5) pour suspendre le dispositif (5) de manière variable en hauteur par rapport à l'échangeur de chaleur à faisceau tubulaire (1).

10. Procédé de grenaillage pour nettoyer une surface de tube intérieure (4) d'un tube (2.1) d'un échangeur de chaleur à faisceau tubulaire (1) au moyen d'un dispositif selon l'une des revendications 1 à 5, dans lequel un milieu de grenaillage gazeux et/ou liquide, auquel sont mélangés des moyens de grenaillage, s'écoule autour d'un corps déflecteur (14) inséré dans le tube (2.1) à nettoyer, dans lequel le corps déflecteur (14), en ce qui concerne sa forme de section transversale, est adapté à une section transversale de tube intérieure mais est dimensionné plus petit que la section transversale de tube intérieure et un espace annulaire d'au moins 0,75 mm par rapport à la surface de tube intérieure (4) est formé, par l'intermédiaire duquel s'écoule le milieu de grenaillage avec les moyens de grenaillage pendant le nettoyage, dans lequel le corps déflecteur (14) est guidé à une vitesse définie à travers le tube (2.1) à nettoyer, au moyen d'un câble de retenue (15) qui est amené par l'intermédiaire d'un adaptateur de grenaillage (11) pressé à un côté d'extrémité contre le tube (2.1) à nettoyer et servant à acheminer le milieu de grenaillage déplacé avec les moyens de grenaillage, dans lequel une vitesse minimale du milieu de grenaillage est de 12 m/s et la vitesse du corps déflecteur (14) est, selon les besoins, comprise entre 1 m/min et 18 m/min.

11. Procédé de grenaillage selon la revendication 10, **caractérisé en ce que** le câble de retenue (15) est amené par l'intermédiaire d'un galet entraîné (17) et/ou **en ce que** l'adaptateur de grenaillage (11) est pressé contre le tube (2.1) à nettoyer sur un côté d'extrémité au moyen d'une unité d'entraînement.

12. Procédé de grenaillage selon la revendication 10 ou 11, **caractérisé en ce que** pour le nettoyage séquentiel d'une pluralité de tubes (2, 2.1, 2.2) de l'échangeur de chaleur à faisceau tubulaire (1), le chariot (8) avec l'adaptateur de grenaillage (11) et le corps déflecteur (14) est tout d'abord déplacé horizontalement le long d'une pluralité de tubes (2, 2.1, 2.2) latéralement adjacents d'une première rangée de tubes et **en ce qu'**une position verticale du rail de guidage (6) avec le chariot (8) maintenu sur celui-ci est ensuite de nouveau réglée pour le nettoyage des tubes (2, 2.1, 2.2) d'une seconde rangée de tubes qui est agencée au-dessus et/ou au-dessous de la première rangée de tubes précédemment nettoyée.

13. Procédé de grenaillage selon l'une des revendications 10 à 12, **caractérisé en ce que** des particules dures ayant des surfaces rondes et/ou à arêtes vives et/ou des moyens de grenaillage mous constitués de matière plastique ou de matières solubles dans l'eau ou de liquides tels que de l'eau avec ou sans additif, des dégraissants tels que de la paraffine ou d'autres liquides solubles, sont utilisés comme moyens de grenaillage et **en ce que** de la neige carbonique ou de la glace carbonique est de préférence utilisée comme moyen de grenaillage pour le nettoyage de tubes (2, 2.1, 2.2) en matière plastique, en graphite ou en fibre de verre.

14. Procédé de grenaillage selon l'une des revendications 10 à 13, **caractérisé en ce que** la pression du milieu de grenaillage et/ou la texture des moyens de grenaillage est ajustée et/ou modifiée et/ou régulée pour ajuster l'action de nettoyage sur la surface de tube intérieure (4) du tube (2.1) à nettoyer.
